# DEMANDE DE BREVET EUROPEEN

(11) **EP 4 733 003 A1**
(43) Date de publication de la demande: **29.04.2026**
(21) Numéro de dépôt: 25203484.8
(22) Date de dépôt: 19.09.2025
(51) Int. Cl.: B25C 1/08, B25C 1/10

(54) **OUTIL D ENFONCEMENT**

(30) Priorité: 09.10.2024 FR 2410922
(71) Demandeur: Illinois Tool Works Inc., Glenview IL 60025 (US)
(72) Inventeur: BOUBEKEUR, Kevin, Glenview, Illinois, 60025 (US); BAUDRAND, Olivier, Glenview, Illinois, 60025 (US)
(74) Mandataire: HGF

(57) **Abrégé**

L'invention concerne un outil d'enfoncement (10) comprenant un récepteur de dispositif de stockage d'énergie (1) avec un réceptacle à extrémité ouverte (2) pour recevoir pour recevoir un dispositif de stockage d'énergie (12). Le récepteur (1) comprend également un connecteur (3) à une extrémité fermée du réceptacle (2) pour une connexion avec le dispositif de stockage d'énergie (12) et un préhenseur (4) pour engager au moins une partie d'un côté latéral (14) du dispositif de stockage d'énergie (12) lorsqu'il est connecté au connecteur (3). Le préhenseur (4) est mobile d'une position rétractée à une position déployée pour engager le dispositif de stockage d'énergie (12).

## Description

### Domaine technique de l'invention

La présente invention concerne de manière générale les outils d'enfoncement, en particulier un récepteur de dispositif de stockage d'énergie, tel qu'une batterie ou une cartouche de combustible pour les outils d'enfoncement.

### Arrière-plan technique

Les récepteurs de dispositif de stockage d'énergie pour les outils d'enfoncement comprennent normalement un connecteur une connexion électrique ou fluidique avec un contact ou une sortie du dispositif de stockage d'énergie. Le connecteur comprend normalement une connexion mécanique suffisante pour retenir le dispositif de stockage d'énergie.

### Résumé de l'invention

La présente invention vise à fournir un récepteur de dispositif de stockage d'énergie qui le retient plus efficacement à l'intérieur de celle-ci. La présente invention vise également à fournir un récepteur qui permette un contrôle thermique plus efficace du dispositif de stockage d'énergie.

L'invention concerne un récepteur de dispositif de stockage d'énergie pour un outil d'enfoncement, le récepteur comprenant un réceptacle et au moins un préhenseur pour engager le dispositif de stockage d'énergie.

Les inventeurs ont observé que le recul provoqué par la mise à feu de l'outil d'enfoncement peut exercer une pression sur le connecteur et peut même déloger le dispositif de stockage d'énergie dans certaines circonstances. La présence d'au moins un préhenseur qui s'engage dans le dispositif de stockage d'énergie peut atténuer ce problème.

La présence d'au moins un préhenseur qui s'engage dans le dispositif de stockage d'énergie permet un contact thermique entre les deux, qui peut être utilisé pour contrôler la température du dispositif de stockage d'énergie. Par exemple, il peut être utile de refroidir les batteries en cas d'utilisation fréquente de l'outil de conduite.

De même, lorsqu'un combustible est extrait d'une cartouche de combustible en service, une partie du combustible restant se vaporise, ce qui réduit la température du combustible dans la cartouche de combustible. L'une des conséquences de la réduction de la température dans la cartouche est une chute conséquente de la pression de la cartouche et du combustible qu'elle contient.

Les inventeurs ont constaté que cette réduction de pression peut affecter le système d'injection et, dans les cas extrêmes, entraîner une défaillance de l'outil, si l'outil à combustion est utilisé en permanence pendant des périodes prolongées.

L'invention permet donc un transfert de chaleur plus efficace entre un moyen de régulation de la température et le dispositif de stockage d'énergie.

Le dispositif de stockage de l'énergie peut comprendre une batterie. L'outil d'enfoncement peut comprendre un moyen ou un mécanisme d'enfoncement électrique ou électromagnétique.

Alternativement, le dispositif de stockage de l'énergie peut comprendre une cartouche de combustible. L'outil d'enfoncement peut comprendre un outil de combustion, qui peut avoir une chambre de combustion.

Le réceptacle peut avoir une extrémité ouverte, par exemple pour recevoir le dispositif de stockage d'énergie. Le récepteur peut comprendre un connecteur. Le connecteur peut être à une extrémité, qui peut être fermée, du réceptacle, par exemple pour une connexion avec le dispositif de stockage d'énergie ou un connecteur du dispositif de stockage d'énergie. Le connecteur du dispositif de stockage d'énergie peut comprendre un contact de la batterie pour effectuer une connexion électrique ou une sortie de la cartouche de combustible pour effectuer une connexion fluidique.

Le préhenseur peut être pour engager au moins une partie d'un côté latéral ou d'une paroi latérale du dispositif de stockage d'énergie, par exemple lorsqu'il est connecté au connecteur. Le préhenseur peut être mobile d'une position rétractée à une position déployée pour engager le dispositif de stockage d'énergie.

L'invention concerne également un récepteur de dispositif de stockage d'énergie pour un outil d'enfoncement, le récepteur comprenant un réceptacle à extrémité ouverte pour recevoir un dispositif de stockage d'énergie, un connecteur à une extrémité fermée du réceptacle pour une connexion avec le dispositif de stockage d'énergie et un préhenseur pour engager au moins une partie d'un côté latéral du dispositif de stockage d'énergie lorsqu'il est connecté au connecteur, dans lequel le préhenseur est mobile d'une position rétractée à une position déployée pour engager le dispositif de stockage d'énergie.

Le côté latéral du dispositif de stockage d'énergie peut comprendre une paroi latérale. Le préhenseur peut être pour engager au moins une partie d'une paroi latérale du dispositif de stockage d'énergie, par exemple lorsqu'il est connecté au connecteur.

Le préhenseur peut être actionné ou actionnable de sa position rétractée à sa position déployée par une force, qui peut être appliquée pour pousser le dispositif de stockage d'énergie dans le récepteur et/ou pour le connecter au connecteur, par exemple connecter le connecteur du dispositif de stockage d'énergie.

Plus précisément, le préhenseur peut être actionné de sa position rétractée à sa position déployée par une force appliquée pour pousser le dispositif de stockage d'énergie dans le récepteur et/ou pour le connecter au connecteur.

Le préhenseur peut comprendre une butée. La butée peut être configurée pour être engagée par le dispositif de stockage d'énergie, par exemple lorsqu'il est inséré dans le récepteur.

Plus précisément, le préhenseur peut comprendre une butée configurée pour être engagée par le dispositif de stockage d'énergie lorsqu'il est inséré dans le récepteur.

Le préhenseur peut être relié, par exemple de manière mobile, au récepteur par au moins une liaison pivotante. Le préhenseur peut être relié de manière mobile au récepteur par au moins une, par exemple deux, liaison(s) pivotante(s) de sorte qu'une force appliquée pour pousser le préhenseur vers l'extrémité fermée du réceptacle provoque son déplacement vers l'intérieur du réceptacle, de sa position rétractée à sa position déployée. La force appliquée pour pousser le préhenseur vers l'extrémité fermée du réceptacle peut correspondre à la force appliquée pour pousser le dispositif de stockage d'énergie dans le récepteur et/ou pour le connecter au connecteur.

Plus précisément, le préhenseur peut être relié de manière mobile au récepteur par au moins une liaison pivotante de sorte que la force appliquée pour pousser le dispositif de stockage d'énergie dans le récepteur provoque un déplacement du préhenseur vers l'intérieur du réceptacle, de sa position rétractée à sa position déployée.

La ou les liaison(s) pivotante(s) peut comprendre ou fournir un mécanisme à quatre barres. La ou chaque liaison pivotante peut être reliée, par exemple de manière pivotante, au réceptacle, par exemple à une paroi du réceptacle, à l'une de ses extrémités et/ou au préhenseur ou à l'élément allongé à son autre extrémité.

Le préhenseur peut comprendre un élément allongé. L'élément allongé peut comprendre une surface d'engagement. La surface d'engagement peut être configurée pour s'engager sur le dispositif de stockage d'énergie, par exemple sur son côté latéral ou sa paroi latérale et/ou sur la majeure partie ou la totalité de sa longueur.

Plus précisément, le préhenseur peut comprendre un élément allongé avec une surface d'engagement pour s'engager sur le côté latéral du dispositif de stockage d'énergie sur la majeure partie ou la totalité de sa longueur.

La surface peut être incurvée et/ou concave, par exemple au moins partiellement cylindrique.

Plus précisément, la surface d'engagement peut être au moins partiellement cylindrique.

Le préhenseur peut comprendre un élément élastique. L'élément élastique peut décrire la surface d'engagement, par exemple de manière à assurer un contact sur au moins une partie, par exemple la quasi-totalité, de la surface d'engagement.

Plus précisément, le préhenseur peut comprendre un élément élastique qui décrit la surface d'engagement de manière à assurer un contact sur la quasi-totalité de la surface d'engagement.

L'élément élastique peut comprendre un matériau en mousse.

Le préhenseur ou l'élément élastique peut comprendre une partie métallique, telle qu'une feuille métallique. La partie métallique peut être sur le matériau en mousse. La partie métallique peut décrire la surface d'engagement.

Dans certains cas, la mousse peut être thermoconductrice. La mousse peut comprendre une mousse thermoconductrice ou conductrice de chaleur. La mousse peut comprendre des particules thermoconductrices, telles que des particules métalliques. Le matériau en mousse peut également comprendre un matériau non métallique thermoconducteur. La mousse peut comprendre une éponge de silicone thermoconductrice.

Le préhenseur ou la butée peut comprendre une bride. La bride peut comprendre une surface de butée. La surface de butée peut être sensiblement perpendiculaire à la surface d'engagement. La surface de butée peut être configurée pour être engagée par le dispositif de stockage d'énergie lorsqu'il est inséré le dispositif de stockage d'énergie, par exemple lorsqu'il est inséré dans le récepteur.

Plus précisément, la butée peut comprendre une bride avec une surface de butée sensiblement perpendiculaire à la surface d'engagement qui est configurée pour être engagée par le dispositif de stockage d'énergie lorsqu'il est inséré dans le récepteur.

La butée ou la surface de butée peut être configurée pour être engagée par un épaulement du dispositif de stockage d'énergie, par exemple qui entoure le connecteur du dispositif de stockage d'énergie.

Le préhenseur peut être sollicité vers sa position rétractée.

Le préhenseur peut être sollicité par un ressort.

Plus précisément, le préhenseur peut être sollicité vers sa position rétractée par un ressort.

Le ressort peut être un ressort de traction ou un élastique. Le ressort peut relier le préhenseur, par exemple l'élément allongé du préhenseur, à un support situé à ou proche de l'extrémité ouverte du réceptacle. L'intérêt étant que peu importe l'orientation de l'outil d'enfoncement, le préhenseur est toujours en position rétractée lorsque le dispositif de stockage d'énergie n'est pas dans l'outil.

Le récepteur peut comprendre une butée, qui peut être adjacente à la connexion pivotante entre la ou chaque liaison pivotante et le réceptacle. La ou les butées peuvent servir à limiter le mouvement de la liaison pivotante ou du préhenseur, par exemple en position déployée. La ou les butées peuvent servir à limiter le mouvement de la liaison pivotante ou du préhenseur qui, sinon, entraînerait la rétraction du préhenseur à l'écart du dispositif de stockage d'énergie.

L'au moins un préhenseur peut faire partie d'une paire de préhenseurs, qui peuvent s'engager sur des côtés différents ou opposés, par exemple des côtés latéraux opposés, du dispositif de stockage d'énergie. La paire de pinces peut produire un effet de mâchoire.

Chaque pince peut comprendre une ou plusieurs des caractéristiques décrites ci-dessus.

L'invention concerne également un outil d'enfoncement. L'outil d'enfoncement peut comprendre un récepteur de dispositif de stockage d'énergie, par exemple tel que décrit ci-dessus.

L'invention concerne également un outil d'enfoncement comprenant un récepteur de dispositif de stockage d'énergie tel que décrit ci-dessus.

L'outil d'enfoncement peut comprendre un dispositif de contrôle de température. Le dispositif de contrôle de température peut être relié, par exemple de manière opérationnelle, au préhenseur. Le dispositif de contrôle de température peut être configuré pour chauffer et/ou refroidir le dispositif de stockage d'énergie.

Plus précisément, l'outil d'enfoncement peut comprendre un dispositif de contrôle de température relié de manière opérationnelle au préhenseur et configuré pour chauffer ou refroidir le dispositif de stockage d'énergie reçu dans le réceptacle.

Le dispositif de contrôle de température peut être relié de manière opérationnelle à la partie métallique du préhenseur.

L'outil d'enfoncement peut comprendre un dispositif de stockage d'énergie. Le dispositif de stockage d'énergie peut comprendre une batterie ou une cartouche de combustible. Le connecteur du dispositif de stockage d'énergie peut comprendre un contact de la batterie, par exemple pour effectuer une connexion électrique. Le connecteur du dispositif de stockage d'énergie peut comprendre une sortie de la cartouche de combustible, par exemple pour effectuer une connexion fluidique.

L'outil d'enfoncement peut comprendre un moyen ou un mécanisme d'enfoncement électrique ou électromagnétique, par exemple quand le dispositif de stockage de l'énergie comprend une batterie.

Alternativement, l'outil d'enfoncement peut comprendre un outil de combustion, par exemple quand le dispositif de stockage de l'énergie comprend une cartouche de combustible. L'outil d'enfoncement peut comprendre une chambre de combustion, qui peut être reliée de manière fluide au connecteur du récepteur.

Plus précisément, l'outil d'enfoncement peut comprendre une chambre de combustion reliée de manière fluide au connecteur du récepteur et une cartouche de combustible avec une paroi latérale et une sortie reliée fluidiquement au connecteur du réceptacle, dans lequel le préhenseur est en position déployée pour s'engager dans la cartouche de combustible.

L'outil d'enfoncement peut comprendre une cloueuse ou une agrafeuse.

L'invention concerne également un outil de combustion comprenant un récepteur de cartouche de combustible tel que décrit ci-dessus et une chambre de combustion reliée de manière fluide au connecteur du récepteur.

L'outil de combustion peut comprendre une cartouche de combustible. La cartouche de combustible peut comprendre une paroi latérale et/ou une sortie. La sortie peut être relié fluidiquement au connecteur du réceptacle. Le préhenseur peut être en position déployée, par exemple pour s'engager dans la cartouche de combustible.

L'outil de combustion peut comprendre une cloueuse ou une agrafeuse.

Pour éviter tout doute, toutes les caractéristiques décrites ici s'appliquent également à tout aspect de l'invention.

Pour éviter toute ambiguïté, les termes "peut", "et/ou", "par exemple", et tout autre terme similaire utilisés dans le présent document doivent être interprétés comme non limitatifs, de sorte que toute caractéristique ainsi décrite ne doit pas nécessairement être présente.

### Brève description des figures

D'autres caractéristiques et avantages de l'invention apparaitront au cours de la lecture de la description détaillée qui va suivre pour la compréhension de laquelle on se reportera aux dessins annexés dans lesquels :
[Fig. 1] la figure 1 illustre un schéma d'un outil d'enfoncement comprenant un récepteur de dispositif de stockage de l'énergie selon un exemple ;
[Fig. 2] la figure 2 illustre une vue en coupe du récepteur de la figure 1 avant l'insertion d'un dispositif de stockage de l'énergie dans celui-ci ;
[Fig. 3] la figure 3 illustre une vue similaire à celle de la figure 2 pendant l'insertion du dispositif de stockage de l'énergie ; et
[Fig. 4] la figure 4 illustre une vue similaire à celle des figures 2 et 3 lorsque le dispositif de stockage de l'énergie est complètement inséré.

### Description détaillée de l'invention

En se référant maintenant à la figure 1, on peut voir un outil d'enfoncement 10, qui est un outil de combustion dans cet exemple. L'outil de combustion 10 comprend une chambre de combustion 11 et un récepteur de dispositif de stockage de l'énergie 1 à l'intérieur duquel est reçue dispositif de stockage de l'énergie 12, une cartouche de combustible dans cet exemple. Dans cet exemple, l'outil de combustion 10 est une cloueuse.

La cartouche de combustible 12 (voir figures 3 et 4) comprend une sortie 13 à l'une de ses extrémités et une paroi latérale 14 décrivant une chambre à l'intérieur de laquelle est reçu un combustible. Dans cet exemple, l'outil de combustion 10 comprend également un dispositif de contrôle de température 15 pour chauffer la cartouche de combustible 12.

Les figures 2 à 4 montrent le récepteur de cartouche de combustible 1, qui comprend un réceptacle à extrémité ouverte 2 pour recevoir la cartouche de combustible 12, un connecteur 3 à une extrémité fermée pour une connexion fluidique avec la sortie 13 de la cartouche de combustible 12 et un préhenseur 4 pour engager une partie de la paroi latérale 14 de la cartouche de combustible 12 lorsqu'elle est connectée au connecteur 3.

Le préhenseur 4 comprend un élément allongé 40 relié de manière mobile par au moins une, en l'occurrence deux, liaisons pivotantes 41. Dans cet exemple, chaque liaison pivotante 41 est reliée de manière pivotante à une paroi du réceptacle 2 à l'une de ses extrémités et à l'élément allongé 40 à son autre extrémité, ce qui permet d'obtenir une forme de mécanisme à quatre barres.

L'élément allongé 40 du préhenseur 4 comprend une butée 42 assurée par une bride 43 qui s'étend à partir de l'élément allongé 40. La bride 43 comprend une surface de butée 44 configurée pour être engagée par la cartouche de combustible 12 lorsqu'elle est insérée dans le récepteur 1.

L'élément allongé 40 du préhenseur 4 comprend également une surface d'engagement partiellement cylindrique 45 pour s'engager sur la paroi latérale 14 de la cartouche de combustible 12 sur la majeure partie de sa longueur. La bride 43 s'étend radialement à partir de la surface d'engagement 45 de l'élément allongé 40. En tant que telle, la surface de butée 44 est sensiblement radiale, ou perpendiculaire à la surface d'engagement 45.

Grâce à cette disposition, le préhenseur 4 est actionné par la cartouche de combustible 12 d'une position rétractée (comme le montre la figure 4) à une position déployée (comme le montre la figure 4) pour engager la cartouche de combustible 12. Un ressort de traction 5 relie l'élément allongé 40 du préhenseur 4 à un support 50 situé à l'extrémité ouverte du réceptacle 2. Le ressort de traction 5 sollicite le préhenseur 4 vers sa position rétractée.

Plus précisément, lorsque la cartouche de combustible 12 est insérée dans le réceptacle 2, un épaulement 13a entourant la sortie 13 de la cartouche de combustible 12 s'engage dans la surface de butée 44 du préhenseur 4. Ainsi, une force F appliquée pour pousser la cartouche de combustible 12 dans le récepteur 1 et pour connecter la sortie 13 de la cartouche de combustible 12 au connecteur 3 provoque un déplacement du préhenseur 4 de sa position rétractée à sa position déployée.

Une butée 41a est adjacente à la connexion pivotante entre chaque liaison pivotante 41 et la paroi du réceptacle 2. Ces butées 41a limitent le mouvement de rotation des liaisons pivotantes 41, qui entraînerait sinon la rétraction du préhenseur 4 par rapport à la cartouche de carburant 12.

Le préhenseur 4 comprend également un élément élastique 46 qui décrit la surface d'engagement 45 de manière à assurer un contact sur la quasi-totalité de la surface d'engagement 45. L'élément élastique 46 comprend un matériau en mousse 47, dans cet exemple, et une feuille métallique 48 sur le matériau en mousse 47, qui décrit la surface d'engagement 45.

Le dispositif de contrôle de température 15 est relié de manière opérationnelle au préhenseur 4. Plus précisément, le dispositif de régulation de la température 15 est opérationnel pour chauffer la feuille métallique 48 décrivant la surface d'engagement 45, ce qui permet de chauffer la cartouche de combustible 12. L'homme du métier appréciera que la force appliquée par le préhenseur 4 pour engager la feuille métallique 48 avec la paroi latérale 14 de la cartouche de combustible 12 assure un bon contact thermique entre eux, ce qui améliore l'efficacité du chauffage.

L'homme du métier comprendra que les modes de réalisation décrits ci-dessus peuvent varier de nombreuses manières.

### Liste des signes de références

- 1: récepteur de cartouche de combustible
- 10: outil de combustion
- 11: chambre de combustion
- 12: cartouche de combustible
- 13: sortie de la cartouche de combustible
- 13a: épaulement de la cartouche de combustible
- 14: paroi latérale de la cartouche de combustible
- 15: dispositif de contrôle de température
- 2: réceptacle à extrémité ouverte
- 3: connecteur
- 4: préhenseur
- 40: élément allongé du préhenseur
- 41: liaison pivotante
- 41a: butée de liaison pivotante
- 42: butée de préhenseur
- 43: bride de préhenseur
- 44: surface de butée de préhenseur
- 45: surface d'engagement de préhenseur
- 46: élément élastique de préhenseur
- 47: matériau en mousse
- 48: feuille métallique
- 5: ressort de traction
- 50: support
- F: force

## Revendications

1. Récepteur de dispositif de stockage d'énergie (1) pour un outil d'enfoncement (10), le récepteur (1) comprenant un réceptacle à extrémité ouverte (2) pour recevoir un dispositif de stockage d'énergie (12), un connecteur (3) à une extrémité fermée du réceptacle (2) pour une connexion avec le dispositif de stockage d'énergie (12) et au moins un préhenseur (4) pour engager au moins une partie d'un côté latéral (14) du dispositif de stockage d'énergie (12) lorsqu'il est connecté au connecteur (3), dans lequel le préhenseur (4) est mobile d'une position rétractée à une position déployée pour engager le dispositif de stockage d'énergie (12).

2. Récepteur de dispositif de stockage d'énergie (1) selon la revendication 1, dans lequel le préhenseur (4) est configuré pour être actionné de sa position rétractée à sa position déployée par une force (F) appliquée pour pousser le dispositif de stockage d'énergie (12) dans le récepteur (1) et/ou pour le connecter au connecteur (3).

3. Récepteur de dispositif de stockage d'énergie (1) selon la revendication 2, dans lequel le préhenseur (4) comprend une butée (42) configurée pour être engagée par le dispositif de stockage d'énergie (12) lorsqu'il est inséré dans le récepteur (1).

4. Récepteur de dispositif de stockage d'énergie (1) selon la revendication 2 ou la revendication 3, dans lequel le préhenseur (4) est relié de manière mobile au récepteur (1) par au moins une liaison pivotante (41) de sorte que la force (F) appliquée pour pousser le dispositif de stockage d'énergie (12) dans le récepteur (1) provoque un déplacement du préhenseur (4) vers l'intérieur du réceptacle (2), de sa position rétractée à sa position déployée.

5. Récepteur de dispositif de stockage d'énergie (1) selon l'une quelconque des revendications précédentes, dans lequel le préhenseur (4) comprend un élément allongé (40) avec une surface d'engagement (45) pour s'engager sur le côté latéral (14) du dispositif de stockage d'énergie (12) sur la majeure partie ou la totalité de sa longueur.

6. Récepteur de dispositif de stockage d'énergie (1) selon l'une quelconque des revendications précédentes, dans lequel la surface d'engagement (45) est au moins partiellement cylindrique.

7. Récepteur de dispositif de stockage d'énergie (1) selon la revendication 5 ou la revendication 6, dans lequel le préhenseur (4) comprend un élément élastique (46) qui décrit la surface d'engagement (45) de manière à assurer un contact sur la quasi-totalité de la surface d'engagement (45).

8. Récepteur de dispositif de stockage d'énergie (1) selon la revendication 7, dans lequel l'élément élastique (46) comprend un matériau en mousse.

9. Récepteur de dispositif de stockage d'énergie (1) selon l'une quelconque des revendications 5 à 8, lorsqu'elle dépend de la revendication 3, dans lequel la butée (42) comprend une bride (43) avec une surface de butée (44) sensiblement perpendiculaire à la surface d'engagement (45) qui est configurée pour être engagée par le dispositif de stockage d'énergie (12) lorsqu'il est inséré dans le récepteur (1).

10. Récepteur de dispositif de stockage d'énergie (1) selon l'une quelconque des revendications précédentes, dans lequel le préhenseur (4) est sollicité vers sa position rétractée.

11. Récepteur de dispositif de stockage d'énergie (1) selon la revendication 10, dans lequel le préhenseur (4) est sollicité vers sa position rétractée par un ressort (5).

12. Outil d'enfoncement (10) comprenant un récepteur de dispositif de stockage d'énergie (1) selon l'une quelconque des revendications précédentes.

13. Outil d'enfoncement (10) selon la revendication 12 comprenant un dispositif de contrôle de température (15) relié de manière opérationnelle au préhenseur (4) et configuré pour chauffer ou refroidir le dispositif de stockage d'énergie (12) reçu dans le réceptacle (2).

14. Outil d'enfoncement (10) selon la revendication 12 ou la revendication 13 comprenant une chambre de combustion (11) reliée de manière fluide au connecteur (3) du récepteur (1) et une cartouche de combustible (12) avec une paroi latérale (14) et une sortie (13) reliée fluidiquement au connecteur (3) du réceptacle (2), dans lequel le préhenseur (4) est en position déployée pour s'engager dans la cartouche de combustible (12).

15. Outil d'enfoncement (10) selon l'une quelconque des revendications 12 à 14 comprenant une cloueuse ou une agrafeuse.
